# EUROPÄISCHE PATENTSCHRIFT

(11) **EP 0 626 478 B1**
(45) Veröffentlichungstag und Bekanntmachung des Hinweises auf die Patenterteilung: **14.05.1997**
(21) Anmeldenummer: 94104915.7
(22) Anmeldetag: 29.03.1994
(51) Int. Cl.: D21G 9/00, D21F 5/04

(54) **Einrichtung zum wahlweisen Behandeln von laufenden Bahnen**
Apparatus for selectively treating a moving web
Dispositif pour le traitement sélectif d'une bande en mouvement

(30) Priorität: 27.04.1993 DE 4313628
(43) Veröffentlichungstag der Anmeldung: 30.11.1994
(73) Patentinhaber: J.M. Voith GmbH, D-89522 Heidenheim (DE)
(72) Erfinder: Plomer, Anton, D-89522 Heidenheim (DE)
(74) Vertreter: Weitzel, Wolfgang, Dr.-Ing. Patentanwalt

(56) Entgegenhaltungen:
- DE-A- 4 313 628
- FR-A- 1 290 111
- FR-A- 2 202 192

## Beschreibung

Die Erfindung betrifft eine Nachtrockengruppe mit einer Einrichtung zur wahlweisen Behandlung laufender Bahnen, vorzugsweise aus Papier oder Karton. Dabei ist die Streicheinrichtung der aus Trockenzylindern bestehenden Trockengruppe einer Papiermaschine zugeordnet.

Aus der FR-A-22 02 192 ist eine Nachtrockengruppe mit einer Einrichtung zum Streichen von Papier offenbart, wobei in einem Zwischenraum zwischen zwei benachbarten Trockenzylindern eine Umlenkrolle vorgesehen ist, von der die Bahn der Streicheinrichtung zugeführt wird.

Nachteilig an dieser Anordnung ist, daß sie sehr viel Raum einnimmt und die Bahn ständig durch die Streicheinrichtung geführt wird.

Die Aufgabe der Erfindung ist es daher, eine raumsparende Nachtrockengruppe anzugeben, wobei auch eine Umgehung der Beschichtungseinrichtung möglich sein soll. Dabei soll der Umgehungsweg möglichst einfach gebaut und kurz sein.

Diese Aufgabe wird durch die Kombination der Merkmale des Anspruches 1 gelöst. Weitere Merkmale der Erfindung sind in den Ansprüchen 2 bis 6 enthalten.

Gemäß der Erfindung entspricht der Zwischenraum zwischen den zwei benachbarten Trockenzylindern der Nachtrockengruppe, der die mindestens eine Umlenkwalze zur Überbrückung des Zwischenraumes für den Fall, daß die Bahn nicht von einer in diesem Bereich des Bahnverlaufs angeordneten Streicheinrichtung zum Streichen, Pigmentieren oder Leimen behandelt wird und die mindestens weitere Umlenkrolle aufnimmt, höchstens zwei Durchmessern der Trockenzylinder. Dies erfordert nur nur eine geringe Vergrößerung der gesamten Maschinenlänge, so daß sich die Erfindung insbesondere für Umbauten bestehender Papiermaschinen eignet. Dadurch, daß eine Umschaltung der Bahnführung innerhalb eines Bereichs, der höchstens zwei Durchmessern der Trockenzylinder entspricht, vorgesehen ist, ist die Streicheinrichtung praktisch oberhalb dieses Zwischenraumes angeordnet. Vor der Streicheinrichtung befinden sich vorzugsweise Trockner, die vorzugsweise auf der Basis von Infrarotstrahlung oder Heißluft arbeiten. Bei bestehenden Papiermaschinen ist es daher praktisch nur nötig, zwei benachbarte Trockenzylinder zu entfernen und in dem entstehenden freien Raum die nötigen Leitrollen für die Bahn vorzusehen.

Nachfolgend wird die Erfindung anhand des in der Zeichnung dargestellten Ausführungsbeispieles erläutert.

In der Figur sind von der Trockenzylindergruppe nur die Zylinder 46, 49 und 50 dargestellt, die in ihrer Numerierung auch ihrer zahlenmäßig fortlaufenden Nummern in der Papiermaschine entsprechen können. Die Bahnführung in dem Zwischenraum zwischen den beiden Zylindern 46 und 49 erfolgt entweder über die Umlenkwalzen bzw. -rolle 16 und 17, falls die Streicheinrichtung umgangen wird oder über die Umlenkwalzen 16, 18 und 19, um die Bahn der Streicheinrichtung zuzuführen. Es ist klar, daß es sich dabei vorzugsweise um Bahnen aus Papier oder Karton handelt.

Die Streicheinrichtung besteht hier vorzugsweise aus zwei miteinander einen Preßspalt bildenden Preßwalzen oder Bahnführungswalzen 1 und 2. Ihnen ist jeweils ein Streichauftragswerk 3 bzw. 3' zugeordnet, die im wesentlichen gleich aufgebaut und spiegelbildlich angeordnet sind. Jedes Auftragswerk kann aus einer Streichklinge oder einem ähnlich aufgebauten Halter 5 für ein Bett 7 einer Rollrakel 6 sowie einer in Bewegungsrichtung der Mantelfläche der Preßwalzen vorgeschalteten Drosselplatte 8 bestehen, wobei zwischen diesen Teilen ein Auftragsraum für die Streichmasse oder allgemein Beschichtungsmasse gebildet ist, der vorzugsweise unter überatmosphärischem Druck steht, und dem die Streichmasse aus einer Beschichtungskammer 9 zuführbar ist. Der Streicheinrichtung sind Heizeinrichtungen 51, 52 und 53 nachgeschaltet, die auf Infrarotbasis oder mit Heißluft arbeiten können.

Weitere Umlenkwalzen 21 - 23 führen dann die gestrichene und wieder vorgetrocknete Bahn den restlichen Trockenzylindern 49, 50 und folgende zu, damit die Bahn vollständig getrocknet wird.

Es ist klar, daß die Streicheinrichtung erst zu einem Zeitpunkt eingesetzt werden kann, wenn die Bahn bereits einen erheblichen Trockengehalt hat, der mindestens 75, vorzugsweise mindestens 80 % beträgt.

Die Streicheinrichtung eignet sich dazu, die Bahn mit Leim zu imprägnieren oder auch mit Pigment zu beschichten. Ein Feuchtemeßgerät 40 ist zwischen die Leitrollen 16 und 18 eingebaut.

Die Streicheinrichtung mit den Walzen 1 und 2 ist vorzugsweise auf einem höheren Maschinenflur bzw. einem eine Etage höher angeordneten Maschinenfundament angeordnet, als sich die Trockenzylindergruppe befindet.

Bei der erfindungsgemäßen Einrichtung hat man vorzugsweise einen sehr kurzen Weg bei der Umgehung der Streicheinrichtung, weil ja der Abstand zwischen den am zu der Streicheinrichtung führenden Zwischenraum angeordneten Trockenzylinder höchstens zwei Durchmesser derselben in der Länge - bezogen auf die Reihenanordnung der Trockenzylinder - beträgt.

Der große Vorteil der Anordnung ist auch, daß bei einem Bahnabriß - falls vorzugsweise an der Streichmaschine - die Bahn vor ihrem Neu-Einfädeln ohne weiteres in den Keller gefahren werden kann. Bei Betrieb ohne Streichmaschine verliert man bei einem Umbau nur die Heizleistung der zwei - nicht mehr vorhandenen - Trockenzylinder.

## Patentansprüche

1. Nachtrockengruppe mit einer Einrichtung zur wahlweisen Behandlung von laufenden Bahnen, vorzugsweise aus Papier oder Karton, durch Streichen, Pigmentieren oder Leimen oder Weglassen der Behandlung der laufenden Bahn, wobei in einem Zwischenraum zwischen zwei benachbarten Trockenzylindern (46, 49) der Nachtrockengruppe, der höchstens zwei Durchmessern der Trockenzylinder entspricht, mindestens eine Umlenkwalze (16) zur Überbrückung des Zwischenraumes für den Fall, daß die Bahn nicht von einer in diesem Bereich des Bahnverlaufs angeordneten Streicheinrichtung (3, 3') zum Streichen, Pigmentieren oder Leimen behandelt wird, vorgesehen ist, und wobei mindestens eine weitere Umlenkrolle (18) in diesem Bereich vorgesehen ist, von der die Bahn der Streicheinrichtung (3, 3') von unten her zugeführt wird, und wobei sich die Streicheinrichtung (3, 3') im wesentlichen oberhalb des Zwischenraumes zwischen den benachbarten Trockenzylindern (46, 49) befindet.

2. Nachtrockengruppe nach Anspruch 1, dadurch gekennzeichnet, daß die Streicheinrichtung aus zwei Bahnführungswalzen (1, 2) besteht, die so angeordnet sind, daß die durch ihre Rotationsachse gelegte Ebene von der Horizontalen höchstens 20° abweicht, und daß höchstens ein Auftragswerk (3, 3') der Mantelflächen jeder Bahnführungswalze (1, 2) zugeordnet ist, wodurch die Beschichtungsmasse zunächst auf die Mantelflächen der Bahnführungswalzen (1, 2) und von dort in einem zwischen den beiden Bahnführungswalzen (1, 2) gebildeten Preßspalt auf die Warenbahn übertragen wird.

3. Nachtrockengruppe nach Anspruch 1 oder 2, dadurch gekennzeichnet, daß die Streicheinrichtung (1, 2, 3, 3') in einer höheren Etage eines Maschinenflurs oder -fundaments als die Trockenzylindergruppe angeordnet ist.

4. Nachtrockengruppe nach einem der Ansprüche 1-3, dadurch gekennzeichnet, daß die Trockenzylindergruppe doppelreihig ausgebildet ist, und daß die beiden an dem durch die mindestens eine Umlenkwalze (16) überbrückten Zwischenraum angeordneten Trockenzylinder jeweils ein oberer und ein unterer Trockzylinder sind.

5. Nachtrockengruppe nach Anspruch 4, dadurch gekennzeichnet, daß in Bahnlaufrichtung an dem durch die mindestens eine Umlenkwalze (16) überbrückten Zwischenraum zunächst ein oberer Trockenzylinder (46) angeordnet ist und dann ein unterer Trockenzylinder (49) folgt, wobei in dem Zwischenraum zwei Umlenkwalzen (16, 17) zur Überführung der Bahn direkt zwischen den beiden Trockenzylindern angeordnet sind.

6. Nachtrockengruppe nach einem der Ansprüche 1-4, dadurch gekennzeichnet, daß in Bahnlaufrichtung vor dem die mindestens eine Umlenkwalze (16) zwischen den benachbarten Trockenzylindern aufweisenden Zwischenraum zunächst ein unterer Trockenzylinder und dann ein oberer Trockenzylinder (46) aufeinanderfolgen, wobei in dem Zwischenraum zwei Umlenkwalzen (16, 17) zur Überführung der Bahn zwischen den benachbarten Trockenzylindern angeordnet sind.

## Claims

1. Final drying group with a device for selective treatment of moving webs, preferably of paper or cardboard, by spreading, pigmenting or gluing or omitting treatment of the moving web, and that in an intermediate space between two adjacent drying cylinders (46, 49) of the final drying group, which corresponds with a maximum of two diameters of the drying cylinders, is provided at least one diverting roller (16) for bridging the intermediate space in the event that the web is not treated by a spreading device (3, 3') arranged for spreading, pigmenting or gluing in this area of the web path, and at least one further diverting roller (18) is provided in this area by means of which the web is delivered to the spreading device (3, 3') from below, and the spreading device (3, 3') is essentially positioned above the intermediate space between the adjacent drying cylinders (46, 49).

2. Final drying group according to Claim 1, **characterised in that** the spreading device is composed of two web-guiding rollers (1, 2) which are arranged in such a manner that the plane placed through their rotary axis deviates from the horizontal by no more than 20°, and a maximum one application mechanism (3, 3') of the casing surfaces is associated with each web-guiding roller (1, 2), so that the coating substance is initially transferred to the casing surfaces of the web-guiding rollers (1, 2) and from there to the web via a press gap which is established between both web-guiding rollers (1, 2).

3. Final drying group according to Claim 1 or 2, **characterised in that** the spreading device (1, 2, 3, 3') is arranged at a higher level of a machine floor or foundation than the drying cylinder group.

4. Final drying group according to one of Claims 1 to 3, **characterised in that** the drying cylinder group is arranged in double rows, and the two drying cylinders arranged on the intermediate space which is bridged by the at least one diverting roller (16) are an upper and a lower drying cylinder respectively.

5. Final drying group according to Claim 4, **characterised in that** in the moving direction of the web on the intermediate space which is bridged by the at least one diverting roller (16) is initially arranged an upper drying cylinder (46) which is followed by a lower drying cylinder (49), and in the intermediate space are arranged two diverting rollers (16, 17) for transferring the web directly between the two drying cylinders.

6. Final drying group according to one of Claims 1 to 4, **characterised in that**, as seen in the moving direction of the web, in front of the intermediate space which accommodates the at least one diverting roller (16) between the adjacent drying cylinders are additionally one lower drying cylinder and a following upper drying cylinder (46), and in the intermediate space are arranged two diverting rollers (16, 17) for transferring the web between the adjacent drying cylinders.

## Revendications

1. Groupe de séchage final comportant un dispositif permettant de traiter d'une manière sélective des nappes en déplacement, de préférence en papier ou en carton, par couchage, pigmentation ou encollage, ou de renoncer au traitement de la nappe en déplacement, dans lequel, dans un espace intermédiaire, situé entre deux cylindres sécheurs (46, 49) voisins du groupe de séchage final, qui est au plus égal à deux diamètres des cylindres sécheurs, il est prévu au moins un cylindre de changement de direction (16) qui sert au franchissement de l'espace intermédiaire dans le cas où la nappe n'est pas traitée au moyen d'un dispositif d'enduction (3, 3') disposé dans cette zone du trajet de la nappe et servant à un couchage, une pigmentation ou un encollage, tandis qu'il est prévu, dans cette zone, au moins un autre rouleau de changement de direction (18) à partir duquel la nappe est acheminée d'en bas au dispositif d'enduction (3, 3') et que le dispositif d'enduction (3, 3') est situé essentiellement au-dessus de l'espace intermédiaire séparant les cylindres sécheurs voisins (46, 49).

2. Groupe de séchage final selon la revendication 1, caractérisé en ce que le dispositif d'enduction est constitué de deux cylindres de guidage de nappe (1, 2) qui sont disposés d'une façon telle que le plan passant par leurs axes de rotation s'écarte de l'horizontale d'au plus 20° et en ce qu'au plus un dispositif de dépôt (3, 3') est associé à la surface périphérique de chacun des cylindres de guidage de nappe (1, 2), de sorte que la masse de revêtement est d'abord transférée sur les surfaces périphériques des cylindres de guidage de nappe (1, 2) et, de ces dernières, sur la nappe de matériau, dans un intervalle de pression formé entre les deux cylindres de guidage de nappe (1, 2).

3. Groupe de séchage final selon la revendication 1 ou 2, caractérisé en ce que le dispositif d'enduction (1, 2, 3, 3') est disposé à un étage d'un plancher ou d'un bâti de machine plus élevé que le groupe de cylindres sécheurs.

4. Groupe de séchage final selon l'une des revendications 1 - 3, caractérisé en ce que le groupe de cylindres sécheurs est réalisé suivant une double rangée et en ce que les deux cylindres sécheurs disposés à l'endroit de l'espace intermédiaire franchi au moyen du ou des cylindres de changement de direction (16) sont respectivement un cylindre sécheur supérieur et un cylindre sécheur inférieur.

5. Groupe de séchage final selon la revendication 4, caractérisé en ce qu'à l'endroit de l'espace intermédiaire franchi au moyen du ou des cylindres de changement de direction (16) et suivant le sens de déplacement de la nappe, il est d'abord disposé un cylindre sécheur supérieur (46), puis, à la suite, un cylindre sécheur inférieur (49), tandis que, dans l'espace intermédiaire, il est disposé deux cylindres de changement de direction (16, 17) servant à transférer la nappe directement entre les deux cylindres sécheurs.

6. Groupe de séchage final selon l'une des revendications 1 - 4, caractérisé en ce que, suivant le sens de déplacement de la nappe, en amont de l'espace intermédiaire comportant le ou les cylindres de changement de direction (16) entre les cylindres sécheurs voisins, il est disposé successivement d'abord un cylindre sécheur inférieur, puis un cylindre sécheur supérieur (46), tandis que deux cylindres de changement de direction (16, 17) sont disposés dans l'espace intermédiaire pour transférer la nappe entre les cylindres sécheurs voisins.
